# EUROPÄISCHE PATENTSCHRIFT

(11) **EP 1 183 967 B1**
(45) Veröffentlichungstag und Bekanntmachung des Hinweises auf die Patenterteilung: **01.06.2005**
(21) Anmeldenummer: 01120580.4
(22) Anmeldetag: 29.08.2001
(51) Int. Cl.: A47C 21/00, A61H 23/02, A61H 1/00

(54) **Vibrator für Geräte zur Vibrationstherapie sowie Gerät für eine Vibrationstherapie**
Vibrator for vibrational therapy apparatus, and vibrational therapy apparatus
Vibreur pour appareil de vibro-thérapie, ainsi qu'appareil pour vibro-thérapie

(30) Priorität: 02.09.2000 DE 20015190 U; 28.04.2001 DE 10120981
(43) Veröffentlichungstag der Anmeldung: 06.03.2002
(73) Patentinhaber: Hägele, Edwin, 80331 München (DE); Zeitler, Erika, 85579 Neubiberg (DE)
(72) Erfinder: Schipke, Norbert, 93142 Maxhütte-Haidhof (DE)
(74) Vertreter: Wasmeier, Alfons, Dipl.-Ing.

(56) Entgegenhaltungen:
- EP-A- 0 970 679
- DE-A- 3 723 662
- DE-A- 4 435 879
- DE-A- 19 810 755

## Beschreibung

Die Erfindung bezieht sich auf einen Vibrator gemäß Oberbegriff Patentanspruch 1 sowie auf ein Gerät zur Vibrationstherapie gemäß Oberbegriff Patentanspruch 4.

Ein Gerät zur Vibrationstherapie in Form einer Rückenlehne für Sitze, insbesondere Bürostühle ist bekannt (DE 198 10 755). Der verwendete Vibrator besteht aus einem Elektromotor mit umlaufender Welle, auf der als Unwucht ein Exenter angeordnet ist.

Aufgabe der Erfindung ist es, einen verbesserten Vibrator für Geräte zur Vibrationstherapie aufzuzeigen. Zur Lösung dieser Aufgabe ist ein Vibrator entsprechend dem Patentanspruch 1 ausgebildet. Ein Gerät zur Vibrationstherapie ist entsprechend dem Patentansprüchen 4 ausgeführt.

Der erfindungsgemäße Vibrator zeichnet sich durch eine besonders flache und einfache Bauweise aus und eignet sich insbesondere auch zur Verwendung in Rückenlehnen bei Sitzen, beispielsweise Autositzen.

Weiterbildungen der Erfindung sind Gegenstand der Unteransprüche. Die Erfindung wird im folgenden anhand der Figuren an Ausführungsbeispielen näher erläutert. Es zeigen:
- Fig. 1: in vereinfachter Darstellung einen Schnitt durch eine Rückenlehne eines Sitzes, beispielsweise eines Fahrzeugsitzes, zusammen mit einem erfindungsgemäßen Vibrator.

In der Figur 1 ist 1 die Rückenlehne eines Sitzes, und zwar beispielsweise eines Fahrzeugsitzes. Die Rückenlehne 1 besteht aus einem Gestell oder einer harten Schale 2, auf der zumindest an der dem Sitz zugewandten Vorderseite die übliche Polsterung 3 vorgesehen ist. An der Schale 2 ist der in der Figur 1 allgemein mit 4 bezeichnete Vibrator befestigt. Dieser besteht im wesentlichen aus einem Elektromotor 5, der als Außenläufermotor ausgeführt ist, und zwar mit einem umlaufenden, napfartigen äußeren Gehäuse 6 und einem nicht rotierenden inneren Stator 7, der auch die Wicklungen des Elektromotors 5 aufweist. Der Stator 7 ist an einer Konsole 8 befestigt, die ihrerseits an einer Vibratorplatte 9 gehalten und so ausgebildet ist, daß die Achse des Motors 5 mit den Oberflächenseiten der Platte 9 einen Winkel kleiner als 90°, beispielsweise einen Winkel von 45° einschließt. Mit der Platte 9 ist der Vibrator 4 unmittelbar am Gestell 2 befestigt, und zwar beispielsweise durch Anschrauben. Das umlaufende Gehäuse 6 ist mit einer Unwucht 10 ausgebildet, so daß bei eingeschaltetem Motor 5 dieser eine mehrachsige Vibrationsbewegung, d.h. eine Vibrationsbewegung in mehreren Achsen auf die Platte 9 ausübt. Der Motor 5 und die Konsole 8 sind in einem äußeren Abdeckgehäuse 11 aufgenommen.

Der Vibrator 4 zeichnet sich durch eine besonders einfache und sehr flache Bauweise aus. Durch die Polsterung 3 kann der Vibrator 4 unmittelbar am Gestell 2 der Rückenlehne 1 befestigt werden, da die Polsterung 3 die erforderliche Dämpfung der Schwingung des Vibrators 4 bewirkt.

Die Erfindung wurde voranstehend an Ausführungsbeispielen beschrieben. Es versteht sich, daß zahlreiche Änderungen sowie Abwandlungen möglich sind, ohne daß dadurch der der Erfindung zugrundeliegende Erfindungsgedanke verlassen wird.

### Bezugszeichenliste

- 1: Rückenlehne
- 2: Gestell
- 3: Polsterung
- 4: Vibrator
- 5: Elektromotor
- 6: umlaufendes äußeres Motorgehäuse
- 7: Stator
- 8: Konsole
- 9: Vibratorplatte
- 10: Unwucht
- 11: Abdeckung

## Patentansprüche

1. Vibrator zur Verwendung bei Geräten zur Vibrationstherapie, insbesondere beim Menschen, mit einem Elektromotor und mit einer von diesem umlaufend angetriebenen Unwucht (10), **dadurch gekennzeichnet, daß** der Elektromotor (5) als Außenläufermotor mit einem um die Motorachse umlaufend angetriebenen äußeren Gehäuse (6) und mit einem die Motorwicklung aufweisenden inneren Stator (7) ausgebildet ist, und daß das äußere umlaufende Motorgehäuse die Unwucht (10) an seiner Umfangsfläche aufweist.

2. Vibrator nach Anspruch 1, **dadurch gekennzeichnet, daß** der Elektromotor (5) an einer Vibrator-Platte (9) derart befestigt ist, daß die Motorachse mit den Oberflächenseiten der Vibratorplatte (9) einen Winkel kleiner 90° einschließt.

3. Vibrator nach einem der vorhergehenden Ansprüche, **dadurch gekennzeichnet, daß** der Elektromotor (5) in einer mit der Vibratorplatte (9) verbundenen Abdeckung (11) aufgenommen ist.

4. Gerät zur Vibrationstherapie, insbesondere beim Menschen, in Form einer Rückenlehne eines Stuhls oder eines Sitzes, **dadurch gekennzeichnet, daß** das Gerät wenigstens einem an einem Rückenlehnenelement vorgesehenen Vibrator (4) gemäß Anspruch 1 aufweist.

5. Gerät nach Anspruch 4, **dadurch gekennzeichnet, daß** der Vibrator (4) mit einer Vibratorplatte (9) unmittelbar an dem Rückenelement (2) der Rückenlehne (1) befestigt ist, und daß das Rückenelement (2) mit einer Polsterung (3) versehen ist.

6. Gerät nach Anspruch 4 oder 5, **dadurch gekennzeichnet, daß** der Elektromotor (5) an einer Vibrator-Platte (9) derart befestigt ist, daß die Motorachse mit den Oberflächenseiten der Vibratorplatte (9) einen Winkel kleiner 90° einschließt.

7. Gerät nach einem der Ansprüche 4 - 6, **dadurch gekennzeichnet, daß** der Elektromotor (5) in einer mit der Vibratorplatte (9) verbundenen Abdeckung (11) aufgenommen ist.

## Claims

1. Vibrator for use in devices for vibration therapy, in particular for people, with an electric motor and with an unbalanced mass (10) that is driven by it to revolve, **characterised in that** the electric motor (5) is designed as an external runner motor with an external housing (6) that is driven to revolve around the motor axis and with an internal stator (7) which has the motor winding, and that the external revolving motor housing has the unbalanced mass (10) on its circumferential surface.

2. Vibrator in accordance with claim 1, **characterised in that** the electric motor (5) is fixed to a vibrator plate (9) in such a way that with the surface sides of the vibrator plate (9), the motor axis encloses an angle of less than 90°.

3. Vibrator in accordance with one of the preceding claims, **characterised in that** the electric motor (5) is accommodated in a cover (11) that is connected to the vibrator plate (9).

4. Device for vibration therapy, in particular for people, in the form of a back of a chair or seat, **characterised in that** the device has at least one vibrator (4) as claimed in claim 1, provided on a back rest element.

5. Device in accordance with claim 4, **characterised in that** the vibrator (4), with a vibrator plate (9), is fastened directly to the back element (2) of the back rest (1), and that the back element (2) is equipped with padding (3).

6. Device in accordance with claim 4 or 5, **characterised in that** the electric motor (5) is fastened to a vibrator plate (9) in such a way that with the surface sides of the vibrator plate (9), the motor axis encloses an angle of less than 90°.

7. Device in accordance with one of the claims 4-6, **characterised in that** the electric motor (5) is accommodated in a cover (11) that is connected to the vibrator plate (9).

## Revendications

1. Vibrateur à utiliser avec des appareils de vibrothérapie, en particulier pour l'être humain, avec un moteur électrique et avec un balourd (10) entraîné de manière rotative par celui-ci, **caractérisé en ce que** le moteur électrique (5) est configuré comme un moteur à induit extérieur avec une carcasse (6) extérieure entraînée de manière rotative autour de l'axe du moteur et avec un stator intérieur (7) présentant le bobinage du moteur et **en ce que** la carcasse extérieure rotative du moteur présente le balourd (10) sur sa surface périphérique.

2. Vibrateur selon la revendication 1, **caractérisé en ce que** le moteur électrique (5) est fixé à une plaque vibrante (9) de telle manière que l'axe du moteur forme avec les côtés superficiels de la plaque vibrante (9) un angle inférieur à 90°.

3. Vibrateur selon une des revendications précédentes, **caractérisé en ce que** le moteur électrique (5) est accueilli dans un cache (11) relié à la plaque vibrante (9).

4. Appareil de vibrothérapie, en particulier pour l'être humain, sous la forme d'un dossier d'une chaise ou d'un siège, **caractérisé en ce que** l'appareil présente au moins un vibrateur conforme à la revendication 1 prévu sur un élément de dossier.

5. Appareil selon la revendication 4, **caractérisé en ce que** le vibrateur (4) avec une plaque vibrante (9) est fixé directement à l'élément arrière (2) du dossier (1) et **en ce que** l'élément arrière (2) est pourvu d'un rembourrage (3).

6. Appareil selon la revendication 4 ou 5, **caractérisé en ce que** le moteur électrique (5) est fixé à une plaque vibrante (9) de telle manière que l'axe du moteur forme avec les côtés superficiels de la plaque vibrante (9) un angle inférieur à 90°.

7. Appareil selon une des revendications 4 - 6, **caractérisé en ce que** le moteur électrique (5) est accueilli dans un cache (11) relié à la plaque vibrante (9).
